# EUROPÄISCHE PATENTSCHRIFT

(11) **EP 1 278 277 B1**
(45) Veröffentlichungstag und Bekanntmachung des Hinweises auf die Patenterteilung: **10.03.2004**
(21) Anmeldenummer: 02013756.8
(22) Anmeldetag: 21.06.2002
(51) Int. Cl.: H01R 43/02

(54) **Verfahren zum Herstellen eines elektrischen Endprodukts, welches Löt- oder Schweissstellen aufweist**
Method of manufacturing of an electrical end-product having a welding or soldering point
Procédé pour fabriquer un produit électrique fini qui présente une zone de soudage ou de brasage

(30) Priorität: 11.07.2001 DE 10133731
(43) Veröffentlichungstag der Anmeldung: 22.01.2003
(73) Patentinhaber: Huf Tools GmbH, 42551 Velbert (DE)
(72) Erfinder: Hiller, Albert, 45472 Mülheim (DE)
(74) Vertreter: Mentzel, Norbert, Dipl.-Phys.

(56) Entgegenhaltungen:
- DE-A- 19 644 121
- DE-A- 19 751 487
- US-A- 5 724 730

## Beschreibung

Die Erfindung richtet sich auf ein Verfahren der im Oberbegriff des Anspruches 1 angegebenen Art.

Ein solches Verfahren ist aus der US 5,724,730 A bekannt. Die Endprodukte dieses bekannten Verfahrens beinhalten wenigstens einen elektrischen Bauteil mit einem daran angeschlossenen Kabel. Das Kabel besitzt mindestens einen Leiter mit einem aus der Kabelisolation herausragenden Leiterendstück. Das elektrische Bauteil weist eine löt- oder schweißfähige Kontaktstelle für das Leiterendstück des Kabels auf. Zur Isolation und als Korrosionsschutz wird ein Kunststoffgehäuse wenigstens um den Anschlussbereich gespritzt. Das Kunststoffgehäuse kann sich auch über angrenzende Bereiche des Kabels bzw. der Bauteile erstrecken.

Derartige Endprodukte mit gelöteten oder geschweißten Anschlussbereichen besitzen einen günstigeren Übergangswiderstand als andere Produkte, wo der Anschluss zwischen dem Kabel und dem elektrischen Bauteil durch eine lösbare Steckverbindung zustande kommt. Bei solchen Steckverbindungen wird am Kabelende um ein Kontaktglied in einem ersten Spritzgussverfahren ein Steckgehäuse geformt und am elektrischen Bauteil ein Gegenkontaktglied vorgesehen, um welches, in einem zweiten Spritzgussverfahren eine passende Gegensteckgehäuse erzeugt wird.

Es ist aus der DE 298 11 333 U1 bekannt, zur Positionierung der Kontaktpins eines eine integrierte Elektronik aufweisenden Gehäuses eine Ausrichtleiste zu verwenden, welche Durchführungen entsprechend der Anordnung der Kontaktpins aufweist. Die Durchführungen können trichterförmig verjüngt sein. Die aus der Ausrichtleiste herausragenden abgebogenen Enden der Kontaktpins liegen in Führungsnuten, wo sie an Leiter angeschweißt werden. Die Schweißstelle liegt dabei nicht im Inneren eines Gehäuses.

Nach der DE 197 51 487 A1 ist es bekannt, von der Rückseite eines transparenten Substrats Laserenergie bis zu Anschlussflächen zwischen diesem Substrat und einem weiteren Substrat zu führen. Dadurch sollen die Anschlussflächen paarweise miteinander verschweißt werden. Anschlussfreie Kontaktstellen eines Vorprodukts gibt es nicht.

Bei dem bekannten Verfahren der im Oberbegriff des Anspruches 1 genannten Art wurde zuerst, in einem ersten Verfahrensschritt, das Leiterendstück vom Kabels an die Kontaktstelle des elektrischen Bauteils angeschweißt. Dadurch kam zunächst eine Baueinheit zwischen dem elektrischen Bauteil und seinem Kabel zustande. In einem zweiten Verfahrensschritt wurde dann um die Schweißstelle herum das Kunststoffgehäuse gespritzt. Dieser zweite Verfahrensschritt ist aus folgendem Grund umständlich und kostenaufwendig.

Aus Kostengründen kommt es stets darauf an, in einer gemeinsamen Spritzgussform, mehrere Kunststoffgehäuse für mehrere Endprodukte gleichzeitig nebeneinander herzustellen. Die Handhabung der Baueinheiten beim Einlegen in die gemeinsame Spritzgussform ist wegen der sperrigen, unter Umständen sehr langen Kabel umständlich und zeitaufwendig. Die zum Einlegen der bekannten Baueinheiten erforderlichen Ruhezeiten der Spritzgussmaschine sind verhältnismäßig lang. Wegen der großen Kabellängen sind die bekannten Baueinheiten sperrig und erfordern wesentlich größere Spritzgussformen und sind damit erheblich teurer als die Spritzgussformen der erwähnten anderen Produkte mit Steckverbindungen, wo beim Spritzgießen der Steck- und Gegensteckgehäuse entweder nur das elektrische Bauteil oder nur das Kabel gehandhabt zu werden brauchen. Trotz der kostspieligen größeren Spritzgussformen lassen sich mit dem bekannten Verfahren der im Oberbegriff des Anspruches 1 genannten Art nicht eine ähnlich große Anzahl von Endprodukten erzeugen, wie sie bei den mit Steckverbindungen versehenen anderen Produkten möglich waren. Die Herstellung weniger Produkte in einer Spritzgussform führt aber zu einer Erhöhung der Produktionskosten.

Weil beim Spritzgießen die Kunststoffmassen auch höhere Temperaturen aufweisen können, war es bei den bekannten Verfahren nicht ohne weiteres möglich, eine Lötverbindung zwischen der Kontaktstelle vom elektrischen Bauteil und dem Leiterendstück des Kabels zu verwenden. Man war an dieser bekannten Anschlussstelle praktisch allein auf Schweißverbindungen angewiesen.

Der Erfindung liegt die Aufgabe zugrunde, ein zuverlässiges Verfahren der im Oberbegriff des Anspruches 1 genannten Art zu entwickeln, welches sich preiswerter durchführen lässt. Dies wird erfindungsgemäß durch die im Anspruch 1 genannten Maßnahmen und Verfahrensschritte erreicht, denen folgende besondere Bedeutung zukommt.

Die Erfindung geht, im Vergleich mit den bekannten Verfahren, einen völlig neuen Weg; es wird zunächst ein besonderes Gehäuse-Vorprodukt hergestellt. Dieses Gehäuse-Vorprodukt besitzt grundsätzlich noch kein angeschlossenes Kabel. Die Erfindung erzeugt um die künftige Kontaktstelle des elektrischen Bauteils herum zunächst nur das gewünschte Kunststoffgehäuse, sorgt dabei aber für einen freien Zugang zur Kontaktstelle, wofür nur ein Sackloch ins Gehäuse eingeformt zu werden braucht. Damit können in einem verhältnismäßig kleinen Spritzgusswerkzeug eine große Anzahl von erfindungsgemäßen Gehäuse-Vorprodukten gleichzeitig nebeneinanderliegend hergestellt werden. Das Verfahren ist ähnlich schnell und einfach ausführbar, wie bei den genannten anderen Produktpaaren mit einer Steckverbindung, bei denen entweder ein Steck- oder ein Gegensteckgehäuse an einem Kontakt- oder einem Gegenkontaktglied erzeugt wurden. Bei der Herstellung des erfindungsgemäßen Gehäuse-Vorprodukts braucht nur darauf geachtet zu werden, dass bei der Werkstoffauswahl und/oder bei der Wandgestaltung des Kunststoffgehäuses mindestens der im Bereich der Kontaktstelle entstehende Gehäusebereich für eine bestimmte Laserstrahlung durchlässig ist. Solche Kunststoffe sind an sich bekannt.

Im zweiten Verfahrensschritt der Erfindung wird das Kabel durch den offengebliebenen Zugang im Gehäuse-Vorprodukt so weit eingesteckt, bis sein Leiterendstück die Kontaktstelle im damit integrierten Kunststoffgehäuse erreicht hat. Dann braucht, in einem dritten Verfahrensschritt, nur noch die Laserstrahlung durch die für sie durchlässige Gehäusestelle im Vorprodukt geleitet zu werden, wodurch erst zum Schluss die gewünschte Schweißverbindung bzw. eine bei niedrigerer Temperatur ablaufende Lötverbindung erzeugt wird.

Gegenüber dem bekannten Verfahren führt das erfindungsgemäße Verfahren die Reihenfolge der Verfahrensschritte in gegensätzlicher Weise aus; es wird bei der Erfindung zunächst das Kunststoffgehäuse gespritzt und erst dann die im Inneren des Gehäuse-Vorprodukts befindliche Kontaktstelle nachträglich an das Leiterendstück des erst später eingeführten Kabels angeschlossen. Weil bei diesem Anschluss des Leiterendstücks das Kunststoffgehäuse an sich schon komplett fertiggestellt ist, kann bedarfsweise eine Lötverbindung zur Kontaktierung des Kabels am Bauteil verwendet werden. Diese erst nachträglich erzeugte Lötverbindung ist beim erfindungsgemäßen Verfahren nicht mehr den unter Umständen unerlaubt hohen Temperaturen des flüssigen Kunststoffs beim Spritzvorgang ausgesetzt. Im Zeitpunkt der erfindungsgemäß durchgeführten Lötverbindung ist das Kunststoffgehäuse schon fertiggestellt.

Weitere Maßnahmen und Vorteile der Erfindung ergeben sich aus den Unteransprüchen, der nachfolgenden Beschreibung und den Zeichnungen. In den Zeichnungen ist der Stand der Technik und die Erfindung in mehreren Ausführungsbeispielen dargestellt. Es zeigen:
- Fig. 1: zwei Ausgangsprodukte zur Herstellung eines ersten elektrischen Endprodukts,
- Fig. 2: ein erster Verfahrensschritt des bekannten Verfahrens zur Herstellung des Endprodukts,
- Fig. 3: das Endprodukt nach Vollzug des sich nach Fig. 2 ergebenden weiteren Verfahrensschritt vom bekannten Verfahren,
- Fig. 4: eine erste Verfahrensstufe des erfindungsgemäßen Verfahrens zur Herstellung eines der Fig. 3 entsprechenden Endprodukts,
- Fig. 5: einen sich nach dem Verfahrensschritt von Fig. 4 anschließenden zweiten Verfahrensschritt vom erfindungsgemäßen Verfahren,
- Fig. 6,: in einer der Fig. 4 analogen Darstellung, einen ersten Verfahrensschritt zur Herstellung eines ersten Alternativprodukts zu Fig. 5,
- Fig. 7,: in einer weiteren Abwandlung des ersten Verfahrensschritt eine zweite Alternative zur Herstellung des erfindungsgemäßen Endprodukts von Fig. 5,
- Fig. 8,: in einer der Fig. 5 entsprechenden zweiten Verfahrensstufe, die Anwendung des erfindungsgemäßen Verfahrens zur Herstellung eines zweiten elektrischen Endprodukts und
- Fig. 9,: in Analogie zu Fig. 8, die entsprechende Verfahrensstufe zur Herstellung eines gegenüber Fig. 8 abgewandelten Endprodukts mit dem erfindungsgemäßen Verfahren.

Die Fig. 1 zeigt zwei Ausgangsprodukte 10, 20, mit denen sich sowohl das bekannte als auch das erfindungsgemäße Verfahren befasst und zu einem ersten elektrischen Endprodukt 30 bzw. 31 von Fig. 3 bzw. Fig. 5 führt. Das eine Ausgangsprodukt ist ein Kabel 10, welches einen elektrischen Leiter 11 und einen darum liegenden isolierenden Kabelmantel 12 besitzt. Am Kabelende ist ein Kabelendstück 13 durch Abisolation des Mantels 12 freigelegt.

Unabhängig davon wird das andere elektrische Ausgangsprodukt 20 hergestellt, welches in diesem Fall wenigstens einen elektrischen Bauteil 21 beinhaltet, an welchem sich mindestens eine Kontaktstelle 23 befindet. Im Ausführungsbeispiel von Fig. 1 besteht der elektrische Bauteil aus einem Sensor mit mehreren elektrischen Anschlüssen 22, von denen in Fig. 1 zur Verdeutlichung des erfindungsgemäßen Verfahrens nur eine Anschlussleitung 22 dargestellt ist. Die künftige Kontaktstelle 23 wird in diesem Fall von einem Endstück dieser Anschlussleitung 22 gebildet. Es versteht sich, dass anstelle des Sensors 21 z.B. eine Leiterplatte mit zahlreichen elektrischen Bauteilen verwendet werden könnte, die zahlreiche Anschlussleitungen und damit zahlreiche Kontaktstellen 23 besitzt. Dementsprechend könnte in Fig. 1 das Kabel 10 mehrfach vorgesehen sein bzw. mehrere zu kontaktierende elektrische Leiter 11 in seinem Kabelmantel 12 besitzen.

Bei den bekannten Verfahren werden, wie Fig. 2 veranschaulicht, die beiden Ausgangsprodukte 10, 20 zunächst durch eine Schweißverbindung 25 kontaktiert. Dies geschieht durch Verschweißen des Leiterendstücks 13 vom Kabel 10 an der Kontaktstelle 23 des elektrischen Ausgangsprodukts 20. Dadurch entsteht in Fig. 2 eine vorgefertigte Baueinheit 15, der miteinander fest kontaktierten Ausgangsprodukte 10, 20.

Fig. 3 zeigt das Ergebnis nach dem Verfahrensschritt von Fig. 2 bei dem bekannten Verfahren sich anschließenden Verfahrensstufe. Dazu wird die Baueinheit 15 in eine nicht näher gezeigte Spritzgussform gebracht, in welche dann ein Kunststoff 24 eingespritzt wird. Dieser Kunststoff 24 umhüllt mindestens den durch Schweißen 25 erzeugten Anschlussbereich der erzeugten Baueinheit 15. Das Kunststoffgehäuse 26 erstreckt sich im vorliegenden Fall auch über den in der Baueinheit 15 integrierten Sensor 21. So entsteht mit dem bekannten Verfahren das aus Fig. 3 ersichtliche elektrische Endprodukt 30, welches wegen der eingangs genannten Probleme sehr teuer ist. Nach oder bei seiner Spritzgussherstellung können Elastomerringe 27 od. dgl. am Kunststoffgehäuse 26 vorgesehen werden, die dem späteren bestimmungsgemäßen Gebrauch des Endprodukts 30 förderlich sind.

Auch das erfindungsgemäße Verfahren geht bei der Herstellung eines analogen Endprodukts 31 von ähnlichen Ausgangsprodukten 10, 20 wie der Stand der Technik aus, doch werden demgegenüber gegensätzliche Maßnahmen verwendet, deren Ergebnis aus Fig. 4 und 5 zu erkennen ist. Eine erste Besonderheit des erfindungsgemäßen Verfahrens ergibt sich aus dem aus Fig. 4 ersichtlichen Zwischenergebnis.

Bei diesem ersten Verfahrensschritt nach der Erfindung wird in diesem Fall das elektrische Ausgangsprodukt 20 in eine nicht näher gezeigte Spritzgussform gebracht. In diese Form fahren geeignete Schieber ein, die einen noch näher zu beschreibenden Hohlraum 40 im Forminneren erzeugen, nachdem ein besonderer Kunststoff 14 eingebracht worden ist. Dieser Kunststoff 14 ist gegenüber einer Laserstrahlung definierter Wellenlänge im wesentlichen transparent. Dies ist durch eine Strichschraffur in dem entstehenden Kunststoffgehäuse 16 von Fig. 4 veranschaulicht. Gemäß Fig. 4 erhält man nach der ersten Verfahrensstufe ein Gehäuse-Vorprodukt 41, welches noch nicht an das gewünschte elektrische Kabel 10 angeschlossen ist.

Durch den Hohlraum 40 im Gehäuse-Vorprodukt 41 entsteht ein freier Zugang bis zu der im Kunststoffinneren 14 integrierten Kontaktstelle 23 des elektrischen Ausgangsprodukts 20. Der Hohlraum 40 ist entsprechend dem Umrissprofil des Kabelendes gestaltet und umfasst ein weites Anfangsstück 45 und ein enges Endstück 44. In einem nachfolgenden Verfahrensschritt wird das Kabel 10 gemäß dem in Fig. 4 verdeutlichten Pfeil 17 in den Hohlraum 40 eingesteckt, wobei das Leitungsendstück 13 in das Aufnahmeendstück 44 gelangt. Radial oder, wie dargestellt, tangential grenzt die Kontaktstelle 23 des im Gehäuse-Vorprodukt 41 integrierten elektrischen Ausgangspunkt 20 an dieses Aufnahmeendstück 44. Wenn die Einsteckbewegung 17 vollzogen ist, erfolgt der aus Fig. 5 ersichtliche letzte Verfahrensschritt des erfindungsgemäßen Verfahrens.

Gemäß Fig. 5 wird auf das mit der Kontaktstelle 23 sich überlappende Leiterendstück 13 ein symbolisch angedeuteter Laserstrahl 51 geleitet. Dieser Laserstrahl 51 liegt in jenem elektromagnetischen Frequenzbereich, für welches dieser Kunststoff 14 vom Gehäuse 16, wie gesagt, transparent ist. Die Berührungsstelle wird erhitzt und es entsteht jetzt erst eine gelaserte Schweißverbindung 28. Im gleichen Verfahrensschritt oder später können noch folgende weitere Maßnahmen ergriffen werden.

Zur Zugentlastung der Laserschweißverbindung 28 zwischen den Leitern 13, 23 empfiehlt es sich weitere Zusatzverbindungen zwischen dem Kabel 10 und dem Kunststoffgehäuse 16 vorzusehen. Dazu könnte man Klebeverbindungen verwenden. Im vorliegenden Fall wird dafür die Lasertechnik verwendet und, gemäß Fig. 5, ein zweiter Laserstrahl 52 auf das Kunststoffgehäuse im Bereich des erweiterten Anfangsstück 45 des Hohlraums geleitet, wo, nach dem Einstecken 17 der Kabelmantel 12 zu liegen kommt. Die Zusatzverbindung 18 besteht hier aus einer Verschweißung zwischen der Umfangsfläche 19 des Kabels 12 und der Innenfläche 29 vom Anfangsstück 45 des Hohlraums. Die beiden Laserstrahlen 51, 52 können frequenzgleich sein. Weil die beschriebenen Schweißverbindungen 28, 18 in Bruchteilen einer Sekunde entstehen, könnte auch ein- und derselbe Laerstrahl nacheinander oder, durch Ablenkmittel, gleichzeitig bei 51 und 52 wirken. Wegen der eingangs beschriebenen Vorteile des erfindungsgemäßen Verfahrens erhält man ein sehr preiswertes Endprodukt 31 gemäß Fig. 5.

Die erwähnte Zusatzverbindung zwischen dem Kabel 10 und dem erfindungsgemäßen Kunststoffgehäuse 16 kann auch in einer gegenüber Fig. 5 abweichenden Weise zustande kommen. Dies ist in Fig. 6 in einer ersten Alternative veranschaulicht. Man verwendet in diesem Fall an definierten Stellen ein Absorptionsmaterial 34 für die Laserstrahlung 52, welches wenigstens bereichsweise den erwähnten Hohlraum 40 im Gehäuse-Vorprodukt 42 auskleidet. Im dargestellten Ausführungsbeispiel von Fig. 6 wird das Absorptionsmaterial 34 z.B. mittels eines Zwei-Komponenten-Spritzverfahrens in dem Kunststoffgehäuse 16 erzeugt. Die eine Kunststoffkomponente ist der transparente Kunststoff 14, die andere das Absorptionsmaterial 34.

Nachdem das Kabel 10 in das Gehäuse-Vorprodukt 42 eingesteckt und die Laserstrahlung 51, 52 ausgeübt worden ist, führt die Absorption der Laserstrahlung 52 im Material 34 mindestens an den Grenzübergängen zu einer Verflüssigung, die für eine sowohl zum transparenten Kunststoff 14 hin als auch zum Kabelmantel 12 hin, eine intensive Schmelzverbindung sorgt. Die Laserstrahlung 52 kann übrigens nicht nur an einer Stelle, sondern auch linienförmig in axialer und radialer Richtung auf die Absorptionsschicht 34 im Kunststoffgehäuse 16 geleitet werden, wodurch eine flächenmäßig radial und/oder axial ausgedehnte besonders feste und mediendichte Verbindung zwischen dem Kabel 10 und dem Gehäuse-Vorprodukt 42 zustande kommt.

Die Fig. 7 zeigt, in analoger Darstellung zu Fig. 6, eine dritte Alternative zur Herstellung eines solchen Gehäuse-Vorprodukts 43. Auch in diesem Fall wird zwar auch ein die erwähnte Laserstrahlung 52 absorbierendes Material 34 verwendet, aber nicht im Bereich des auch hier transparenten Kunststoffgehäuses 16, sondern im Bereich des einzusteckenden Kabels 10. Das Absorptionsmaterial 34 wird auf das Endstück 35 des Kabelmantels 12 gesetzt. Letzteres kann bereits im Zuge der Kabelherstellung erfolgen. Man könnte aber auch das Absorptionsmaterial 34 in Form einer Hülse 36 herstellen und erst nachträglich durch Presssitz oder Klebung auf das Mantelendstück 35 setzen.

Das Gehäuse-Vorprodukt 43 von Fig. 7 unterscheidet sich von dem in Fig. 5 beschriebenen Gehäuse-Vorprodukt 41 nur durch einen entsprechend groß gestalteten Hohlraums 37. Der Hohlraum 37 ist profilmäßig komplementär zum Umfangsprofil vom Kabel 10 in Fig. 7 ausgebildet. Nach Einfall des Laserstrahls 52 kommt es zu der bereits im Zusammenhang mit Fig. 6 beschriebenen Schmelzverbindung der Kunststoffmaterialien von 12, 34 und 14. Unter diesem Gesichtspunkt wird jedenfalls das Absorptionsmaterial 34 ausgewählt.

In Fig. 8 ist ein gegenüber Fig. 5 alternatives Endprodukt 32 gezeigt, welches in Abwandlung des beschriebenen erfindungsgemäßen Verfahren hergestellt wurde. Die Fig. 8 zeigt, wie Fig. 5, die letzte Phase des erfindungsgemäßen Verfahrens.

Bei dem Endprodukt 32 von Fig. 8 wird anstelle eines elektrischen Bauteils ein Gegenkabel 46 verwendet, welches mindestens einen elektrischen Leiter 47 besitzt, der zur Unterscheidung desjenigen, der sich am auch dabei verwendeten Kabels 10 befindet, mit "Gegenleiter" bezeichnet werden soll. Dieser Gegenleiter 47 ist natürlich auch mit einem isolierenden Kabelmantel 48 versehen. Das Endstück des Gegenkabels 46 ist abgemantelt und es ragt ein entsprechendes Leiterendstück 49 heraus.

Eine mögliche Verfahrensweise zur Herstellung dieses zweiten Endprodukts 32 kann, wie im Fall des Endprodukts 31, durch Anformung eines Kunststoffgehäuses 16 aus transparentem Material 14 am Gegenleiter 47 des Gegenkabels 46 erfolgen, was zu einem zu Fig. 8 abgewandelten, nicht näher gezeigten Gehäuse-Vorprodukt führen würde. In diesem Fall laufen die Verfahrensschritte in Analogie zu denjenigen des Vorprodukts 41 und Endprodukts 31 ab.

Günstiger ist es aber, wie in Fig. 8 zu erkennen ist, hier so zu verfahren, dass zunächst ein von beiden Kabeln 10, 46 freies Kunststoff-Vorprodukt 50 aus dem für die Laserstrahlung 51, 52 transparenten Kunststoff 14 erzeugt wird. Dabei entsteht an einem Ende des Vorprodukts ein erster Hohlraum 40 zum nachträglichen Einstecken des Kabels 10 und am anderen Ende ein zweiter Gegenhohlraum 53 zur späteren Aufnahme des Gegenkabels 46. Diese beiden Hohlräume 40, 53 können, wie Fig. 8 zeigt, im Bereich ihrer aufeinanderstoßenden Aufnahmeendstücke 44, 54 bei 56 miteinander verbunden sein.

Bei dem in Fig. 8 verdeutlichten Verfahren wird in das vorgefertigte Gehäuse-Vorprodukt 50 ein Leiterzwischenstück 39 eingespritzt, welches sich zumindest bereichsweise über die beiden engen Aufnahmeendstücke 44, 54 der beiden Hohlräume 40, 53 erstreckt. Als Leiterzwischenstück 39 kann ein Drahtabschnitt, eine Platte oder eine Hülse dienen.

Bei diesem gegenüber Fig. 1 bis 7 abgewandelten Verfahren gemäß Fig. 8 werden nun in den Hohlraum 40 das Kabel 10 und in den Gegenhohlraum 53 das Gegenkabel 46 in analoger Weise wie das Kabel 10 in Fig. 6 eingeführt. Dabei gelangen das Leiterendstück 13 und das Gegenleiterendstück 49 in Berührung mit dem Leiterzwischenstück 39 im Gehäuse-Vorprodukt 50. Dann setzt die letzte Verfahrensstufe ein.

In dieser letzten Verfahrensstufe des in Fig. 8 demonstrierten Verfahrens werden nun die Laserstrahlen 51, 52 gleichzeitig oder nacheinander an die dort markierten Stellen gebracht. Die Laserstrahlen 51, 52 durchsetzen den transparenten Kunststoff 14 und erwärmen die entsprechenden Berührungsstellen zwischen 49, 39 einerseits und 39, 13 andererseits. Es entstehen zunächst die mit 57, 58 gekennzeichneten Laser-Schweißverbindungen, die für eine durchgehende Kontaktierung des Leiters 11 mit dem Gegenleiter 47 sorgen.

Auch in diesem Fall sind Zusatzverbindungen zwischen dem Kabel 18 und dem Gehäuse-Vorprodukt 50 einerseits und dem Gegenkabel 46 mit dem Gehäuse-Vorprodukt 50 andererseits erwünscht. Dafür bieten sich mehrere Möglichkeiten, in Analogie zu den in Fig. 5 bis 7 beschriebenen Verfahren. Im Ausführungsbeispiel von Fig. 8 wird in Analogie zu Fig. 5 verfahren. Hier trifft die Laserstrahlung 52 auf die jeweiligen Kabelmäntel 12 bzw. 48 der beiden Kabel 10, 46 und es kommt zu den mit 18 und 38 gekennzeichneten beiden Schweißverbindungen dieser Materialien.

Die Fig. 9 zeigt eine zu Fig. 8 abgewandelte Alternative für ein Endprodukt 33, welches sich von dem vorausgehenden Endprodukt 32 nur dadurch unterscheidet, dass anstelle analoger Maßnahmen gemäß Fig. 5 jetzt die zu Fig. 6 und 7 der vorausgehenden Beispiele analogen Maßnahmen verwendet werden. Es genügt lediglich auf die Unterschiede zu Fig. 8 einzugehen.

Der Unterschied beim Endprodukt 33 von Fig. 9 gegenüber Fig. 8 besteht darin, dass zur Innenwandverkleidung in den beidseitigen Hohlräumen 40, 53 Einsätze 61, 62 aus Absorptionsmaterial 34 für die Laserstrahlung 52 verwendet werden. Wenn dann, wie auch Fig. 9 zeigt, die Laserstrahlung 52 in diesem Bereich ausgeübt wird, kann es zu mehrfachen Verschweißungen 59, 60 kommen. Es wird das Material 14 mit dem Absorptionsmaterial 34 der beiden Einsätze 61 bzw. 62 einerseits und die beiden Einsätze 61 bzw. 62 mit dem Isolationsmaterial der Kabelmäntel 12, 48 andererseits laser-verschweißt.

### Bezugszeichenliste :

- 10: erstes Ausgangsprodukt, Kabel
- 11: elektrischer Leiter von 10
- 12: Kabelmantel von 10
- 13: Leiterendstück von 11
- 14: transparenter Kunststoff
- 15: Baueinheit aus 20, 10 (Fig. 2)
- 16: transparentes Kunststoffgehäuse
- 17: Pfeil der Einsteckbewegung von 10 in 41 (Fig. 4)
- 18: Zusatzverbindung, Schweißverbindung zwischen 19, 29
- 19: Umfangsfläche von 12
- 20: zweites, elektrisches Ausgangsprodukt
- 21: elektrischer Bauteil, Sensor
- 22: elektrische Anschlussleitung von 21 (Fig. 1)
- 23: Kontaktstelle für 21
- 24: üblicher Kunststoff für 26 (Fig. 3)
- 25: Schweißverbindung, Anschlussbereich zwischen 13, 23 (Fig. 2, 3)
- 26: Kunststoffgehäuse aus 24 (Fig. 3)
- 27: elastomerer Ring
- 28: Laser-Schweißverbindung zwischen 13, 23 (Fig. 5)
- 29: Innenfläche von 45
- 30: elektrisches Endprodukt gemäß Stand der Technik
- 31: erste Ausführungsform des erfindungsgemäßen Endprodukts (Fig. 5)
- 32: zweite Ausführungsform des erfindungsgemäßen Endprodukts (Fig. 8)
- 33: dritte Ausführungsform des erfindungsgemäßen Endprodukts (Fig. 9)
- 34: Absorptionsmaterial für Laserstrahlung
- 35: Mantelendstück von 12 (Fig. 7)
- 36: Hülse aus 34 (Fig. 7)
- 37: erweiterter Hohlraum in 43 (Fig. 7)
- 38: Zusatzverbindung, Schweißverbindung zwischen 55, 48 (Fig. 8)
- 39: Leiterzwischenstück in 32 (Fig. 8)
- 40: Zugang für 10, Hohlraum in 41 bzw. 50
- 41: Gehäuse-Vorprodukt (Fig. 4)
- 42: Gehäuse-Vorprodukt (Fig. 6)
- 43: Gehäuse-Vorprodukt (Fig. 7)
- 44: enges Aufnahme-Endstück in 40 (Fig. 4)
- 45: weites Aufnahme-Anfangsstück von 50 (Fig. 4)
- 46: Gegenkabel (Fig. 8, 9)
- 47: Gegenleiter von 46
- 48: Kabelmantel von 46
- 49: Gegenleiterendstück (Fig. 8)
- 50: alternatives Gehäuse-Vorprodukt, Kunststoffgehäuse (Fig. 8)
- 51: erster Laserstrahl
- 52: zweiter Laserstrahl
- 53: Gegenzugang in 50, Gegenhohlraum (Fig. 8)
- 54: enges Aufnahmeendstück von 53 für 49 (Fig. 8)
- 55: weites Aufnahme-Anfangsstück von 53 für 48 (Fig. 8)
- 56: Zwischenkammer zwischen 44, 54 (Fig. 8)
- 57: Laser-Schweißverbindung zwischen 49 und 39 (Fig. 8)
- 58: Laser-Schweißverbindung zwischen 13, 39 (Fig. 8)
- 59: Schweißverbindung zwischen 61, 14 sowie 62, 14 (Fig. 9)
- 60: Schweißverbindung zwischen 61, 12 bzw. 62, 48 (Fig. 9)
- 61: Einsatz aus 34 für 40 (Fig. 9)
- 62: Einsatz aus 34 für 53 (Fig. 9)

## Patentansprüche

1. Verfahren zum Herstellen eines elektrischen Endprodukts (31), welches wenigstens ein elektrisches Bauteil (21) mit mindestens einem daran angeschlossenen Kabel (10) aufweist und wenigstens um diesen Anschlussbereich ein Kunststoffgehäuse (16) gespritzt wird,
wobei einerseits das Kabel (10) mit mindestens einem darin integrierten Leiter (11) hergestellt und ein Endstück des Leiters (Leiterendstück 13) im Kabel (10) freigelegt wird
und andererseits das elektrische Bauteil (21) hergestellt und mit wenigstens einer löt- oder schweißfähigen Kontaktstelle (23) für das Leiterendstück (13) versehen wird,
**dadurch gekennzeichnet ,**
**dass** zunächst ein Gehäuse-Vorprodukt (41) hergestellt wird, indem das Kunststoffgehäuse (16) mindestens um die noch anschlussfreie Kontaktstelle (23) des elektrischen Bauteils (21) gespritzt und dabei mindestens ein freier Zugang (40) bis zur Kontaktstelle (23) erzeugt wird,
wobei beim Spritzgießen des Gehäuses (16) ein Kunststoff (14) verwendet wird, bei dem die erzeugte Gehäusewand wenigstens im Bereich der Kontaktstelle (23) für eine definierte Laserstrahlung (51) durchlässig ist,
**dass** dann das Kabel (10) mit seinem freiliegenden Leiterendstück (!3) durch den freien Zugang (40) ins Gehäuse-Vorprodukt (41) bis zur Kontaktstelle (23) eingesteckt (17) wird
und **dass** schließlich die definierte Laserstrahlung (51) auf das Gehäuse-Vorprodukt (41) geleitet wird, dabei auf das an der Kontaktstelle (23) befindliche Leiterendstück (13) trifft und eine Löt- oder Schweißverbindung (28) zwischen der Kontaktstelle (23) und dem Leiterendstück (13) erzeugt.

2. Verfahren nach Anspruch 1, **dadurch gekennzeichnet, dass** als elektrischer Bauteil (21) eine Leiterplatte verwendet wird.

3. Verfahren nach Anspruch 1, **dadurch gekennzeichnet, dass** als elektrischer Bauteil ein Sensor (21) verwendet wird.

4. Verfahren nach einem der Ansprüche 1 bis 3, **dadurch gekennzeichnet, dass** der Kunststoff (14) beim Spritzgießen mindestens teilweise auch den elektrischen Bauteil (21) mit umhüllt.

5. Verfahren nach Anspruch 3, **dadurch gekennzeichnet, dass** zwischen dem elektrischen Bauteil (21) und den Kontaktteilen im Kunststoffgehäuse (16) eine flexible Verbindung besteht und diese Verbindung von einer Isolationshülle umschlossen wird
und dass der Kunststoff (14) auch um das Anfangsstück der Isolationshülle gespritzt wird.

6. Verfahren nach Anspruch 1, **dadurch gekennzeichnet, dass** als elektrisches Bauteil ein Gegenkabel (46) verwendet wird, welches mindestens einen Gegenleiter (47) beinhaltet,
und dass am Ende des Gegenleiters (47) die Kontaktstelle (49) erzeugt wird.

7. Verfahren nach Anspruch 6, **dadurch gekennzeichnet, dass** am Gegenkabel (46) ein Endstück (49) seines Gegenleiters (47) freigelegt wird und dass dieses Gegenleiter-Endstück (49) die Kontaktstelle bildet.

8. Verfahren nach Anspruch 1, **dadurch gekennzeichnet, dass** als elektrisches Bauteil ein Gegenkabel (46) verwendet wird, welches mindestens einen Gegenleiter (47) beinhaltet und dass ein Endstück (49) des Gegenleiters (47) am Gegenkabel (46) freigelegt wird,
dass zunächst ein alternatives Gehäuse-Vorprodukt (50) hergestellt wird, indem das Kunststoffgehäuse aus einem für eine definierte Laserstrahlung (51) durchlässigen Kunststoff (14) um ein Leiterzwischenstück (39) gespritzt wird, welches eine sowohl vom Kabel (10) als auch vom Gegenkabel (46) anschlussfreie Doppelkontaktstelle aufweist,
wobei außer einem freien Zugang (40) bis zum ersten Kontakt der Doppelkontaktstelle noch ein weiterer freier Gegenzugang (53) zum zweiten Kontakt der Doppelkontaktstelle im Gehäuse-Vorprodukt (50) erzeugt wird,
dass dann nicht nur das Kabel (10) durch den Zugang (40), sondern auch das Gegenkabel (46) durch den Gegenzugang (53) ins Gehäuse-Vorprodukt (50) eingesteckt wird, bis das Leiterendstück (13) und das Gegenleiterendstück (49) die Doppelkontaktstelle vom Leiterzwischenstück (39) berühren,
und dass schließlich die auf das Gehäuse-Vorprodukt (50) geleitete Laserstrahlung (51) gleichzeitig oder zeitlich versetzt auf die beiden eingeführten Leiter- und Gegenleiterstücke (13, 49) trifft und eine doppelte Löt- oder Schweißverbindung (57, 58) zwischen den Doppelkontaktstellen am Leiterzwischenstück (39) und dem Leiter- und Gegenleiterendstück (13, 49) erzeugt.

9. Verfahren nach einem der Ansprüche 1 bis 8, **dadurch gekennzeichnet, dass** beim Herstellen oder nach dem Herstellen der Löt- bzw. Schweißverbindung (28; 57, 58) zwischen dem Kabel (10) bzw. Gegenkabel (46) und dem Kunststoffgehäuse (16; 50) eine zugfeste und/oder mediendichte Zusatzverbindung (18; 18, 38) erzeugt wird.

10. Verfahren nach Anspruch 9, **dadurch gekennzeichnet, dass** die Zusatzverbindung (18; 18, 38) wenigstens bereichsweise zwischen der Umfangsfläche (19) des Kabels (10 bzw. 46) und der Innenfläche (29) vom Zugang (40) bzw. Gegenzugang (53) im Kunststoffgehäuse (16) erzeugt wird.

11. Verfahren nach Anspruch 9 oder 10, **dadurch gekennzeichnet, dass** die Zusatzverbindung (18; 38) durch Laserschweißen (52) erzeugt wird.

12. Verfahren nach Anspruch 11, **dadurch gekennzeichnet, dass** zum Herstellen der Zusatzverbindung (18; 38) die gleiche Laserstrahlung (51, 52) verwendet wird, welche die Löt- oder Schweißverbindung (28; 57, 58) an der Kontaktstelle bzw. Doppelkontaktstelle erzeugt.

13. Verfahren nach Anspruch 11 oder 12, **dadurch gekennzeichnet, dass** vor oder nach dem Spritzgießen des Kunststoffgehäuses (16) ein die Laserstrahlung (52) absorbierendes Material (Absorptionsmaterial 34) in den Zugang (40) bzw. Gegenzugang (53) des Vorprodukts (42, 43; 33) gebracht wird
und dass mit der auf das Absorptionsmaterial (34) geleiteten Laserstrahlung (52) eine Schmelzverbindung zwischen dem Kabel (10) oder dem Gegenkabel (46) und dem Kunststoffgehäuse (16; 50) erzeugt wird.

14. Verfahren nach Anspruch 13, **dadurch gekennzeichnet, dass** das Absorptionsmaterial (34) durch ein Zwei-Komponenten-Spritzverfahren des Kunststoffgehäuses (16; 50) eingebracht wird.

15. Verfahren nach Anspruch 13, **dadurch gekennzeichnet, dass** beim Herstellen des Kabels (10) das Absorptionsmaterial (34) im Endstück des Kabelmantels (12) angeordnet wird.

16. Verfahren nach Anspruch 13, **dadurch gekennzeichnet, dass** zunächst eine Hülse (36) aus Absorptionsmaterial (34) hergestellt wird
und dass diese Hülse (36) auf das Kabel (10) aufgesteckt und/oder in den Zugang des Vorprodukts (42) eingeführt wird.

## Claims

1. Method of manufacturing an electrical end product (31), which comprises at least one electrical component (21) having at least one cable (10) connected thereto and at least around said connection region a plastic housing (16) is injection-moulded,
wherein on the one hand the cable (10) is manufactured with at least one conductor (11) integrated therein and an end piece of the conductor (conductor end piece 13) in the cable (10) is exposed
and on the other hand the electrical component (21) is manufactured and provided with at least one solderable or weldable contact point (23) for the conductor end piece (13),
**characterized in**
**that** first a housing intermediate product (41) is manufactured in that the plastic housing (16) is injection-moulded at least around the still connection-free contact point (23) of the electrical component (21) and, in so doing, at least one free access (40) to the contact point (23) is produced,
wherein for injection moulding of the housing (16) a plastics material (14) is used, whereby the produced housing wall at least in the region of the contact point (23) is capable of transmitting a defined laser radiation (51),
**that** the cable (10) is then inserted (17) by its exposed conductor end piece (13) through the free access (40) into the housing intermediate product (41) as far as the contact point (23)
and **that** finally the defined laser radiation (51) is directed onto the housing intermediate product (41), in so doing encounters the conductor end piece (13) situated at the contact point (23) and produces a soldered or welded connection (28) between the contact point (23) and the conductor end piece (13).

2. Method according to claim 1, **characterized in that** as an electrical component (21) a printed-circuit board is used.

3. Method according to claim 1, **characterized in that** as an electrical component a sensor (21) is used.

4. Method according to one of claims 1 to 3, **characterized in that** the plastics material (14) in the course of injection moulding simultaneously at least partially covers the electrical component (21).

5. Method according to claim 3, **characterized in that** there is a flexible connection between the electrical component (21) and the contact parts in the plastic housing (16) and said connection is surrounded by an insulating covering
and that the plastics material (14) is injection-moulded also around the initial piece of the insulating covering.

6. Method according to claim 1, **characterized in that** as an electrical component a mating cable (46) is used, which comprises at least one mating conductor (47),
and that on the end of the mating conductor (47) the contact point (49) is produced.

7. Method according to claim 6, **characterized in that** on the mating cable (46) an end piece (49) of its mating conductor (47) is exposed and that said mating-conductor end piece (49) forms the contact point.

8. Method according to claim 1, **characterized in that** as an electrical component a mating cable (46) is used, which comprises at least one mating conductor (47), and that an end piece (49) of the mating conductor (47) of the mating cable (46) is exposed
that first an alternative housing intermediate product (50) is manufactured **in that** the plastic housing is injection-moulded from a plastics material (14), which is capable of transmitting a defined laser radiation (51), around a conductor intermediate piece (39), which has a double contact point free of connection both of the cable (10) and of the mating cable (46),
wherein in addition to a free access (40) to the first contact of the double contact point a further free mating access (53) to the second contact of the double contact point is produced in the housing intermediate product (50),
that there is then insertion of not only the cable (10) through the access (40) but also of the mating cable (46) through the mating access (53) into the housing intermediate product (50) until the conductor end piece (13) and the mating-conductor end piece (49) are in contact with the double contact point of the conductor intermediate piece (39),
and that finally the laser radiation (51) directed onto the housing intermediate product (50) simultaneously or in a staggered manner encounters the two introduced conductor- and mating-conductor pieces (13, 49) and produces a double soldered or welded connection (57, 58) between the double contact points on the conductor intermediate piece (39) and the conductor- and mating-conductor end piece (13, 49).

9. Method according to one of claims 1 to 8, **characterized in that** during or after producing the soldered and/or welded connection (28; 57, 58) between the cable (10) and/or mating cable (46) and the plastic housing (16; 50) a strain-relief and/or medium-proof additional connection (18; 18, 38) is produced.

10. Method according to claim 9, **characterized in that** the additional connection (18; 18, 38) is produced at least in sections between the peripheral surface (19) of the cable (10 and/or 46) and the inner surface (29) of the access (40) and/or mating access (53) in the plastic housing (16).

11. Method according to claim 9 or 10, **characterized in that** the additional connection (18; 38) is produced by laser welding (52).

12. Method according to claim 11, **characterized in that** to produce the additional connection (18; 38) the same laser radiation (51, 52) is used as produces the soldered or welded connection (28; 57, 58) at the contact point and/or double contact point.

13. Method according to claim 11 or 12, **characterized in that** before or after injection moulding of the plastic housing (16) a material absorbing the laser radiation (52) (absorbing material 34) is introduced into the access (40) and/or mating access (53) of the intermediate product (42, 43; 33)
and that by means of the laser radiation (52) directed onto the absorbing material (34) a fused connection is produced between the cable (10) or the mating cable (46) and the plastic housing (16; 50).

14. Method according to claim 13, **characterized in that** the absorbing material (34) is introduced by means of a two-component injection-moulding method of the plastic housing (16; 50).

15. Method according to claim 13, **characterized in that** during manufacture of the cable (10) the absorbing material (34) is disposed in the end piece of the cable sheath (12).

16. Method according to claim 13, **characterized in that** first a sleeve (36) of absorbing material (34) is manufactured
and that said sleeve (36) is slipped onto the cable (10) and/or introduced into the access of the intermediate product (42).

## Revendications

1. Procédé de fabrication d'un produit fini électrique (31), présentant au moins un composant électrique (21) avec au moins un câble (10) lui étant raccordé, et au moins un boîtier en matière synthétique (16) étant moulé par injection autour de cette zone de raccordement,
où, d'une part, le câble (10), comportant au moins un conducteur (11) intégré en lui, est fabriqué et un élément de terminaison du conducteur (élément de terminaison de conducteur 13) est dégagé dans le câble (10)
et, d'autre part, le composant électrique (21) est fabriqué et muni d'au moins un point de contact (23), pouvant être brasé ou soudé, pour l'élément de terminaison de conducteur (13),
**caractérisé en ce que**
d'abord est fabriqué un pré-produit de boîtier (41)en moulant par injection le boîtier en matière synthétique (16) au moins autour du point de contact (23), encore exempt de raccordement, du composant électrique (21), et au moins un accès (40) libre jusqu'au point de contact (23) étant alors ménagé,
où, lors du moulage par injection du boîtier (16), est utilisée une matière synthétique (14) pour laquelle la paroi de boîtier produite est, au moins dans la zone du point de contact (23), perméable à un rayonnement laser (51) défini,
**en ce que** le câble (10), avec son élément de terminaison de conducteur (13) dénudé est ensuite enfiché (17) à travers l'accès libre (40), ménagé dans le pré-produit de boîtier (41), jusqu'au point de contact (23),
et **en ce que**, enfin, le rayonnement laser (51) défini est dirigé sur le pré-produit de boîtier (41), en touchant alors l'élément de terminaison de conducteur (13) se trouvant au point de contact (23) et en produisant une liaison par brasage ou soudage (28) entre le point de contact (23) et l'élément de terminaison de conducteur (13).

2. Procédé selon la revendication 1, **caractérisé en ce qu'**on utilise comme composant électrique (21) une plaque à circuit imprimé.

3. Procédé selon la revendication 1, **caractérisé en ce qu'**on utilise comme composant électrique un capteur (21).

4. Procédé selon l'une des revendications 1 à 3, **caractérisé en ce que**, lors du moulage par injection, la matière synthétique (14) entoure au moins partiellement également le composant électrique (21).

5. Procédé selon la revendication 3, **caractérisé en ce que**, entre le composant électrique (21) et les parties de contact dans le boîtier en matière synthétique (16), est formée une liaison flexible, et cette liaison est entourée par une gaine d'isolation
et **en ce que** la matière synthétique (14) est également injectée autour de l'élément d'amorce de la gaine d'isolation.

6. Procédé selon la revendication 1, **caractérisé en ce que** l'on utilise, comme composant électrique, un contre-câble (46), contenant au moins un contre-conducteur (47), et **en ce que** le point de contact (49) est ménagé à l'extrémité du contre-conducteur (47).

7. Procédé selon la revendication 6, **caractérisé en ce qu'**un élément de terminaison (49) de son contre-conducteur (47) est dégagé sur le contre-câble (46), et **en ce que** cet élément de terminaison de contre-conducteur (49) forme le point de contact.

8. Procédé selon la revendication 1, **caractérisé en ce qu'**on utilise comme composant électrique un contre-câble (46), contenant au moins un contre-conducteur (47), et **en ce qu'**un élément de terminaison (49) du contre-conducteur (47) est dégagé sur le contre-câble (46),
**en ce que**, d'abord, on produit un pré-produit de boîtier (50) alternatif, en injectant autour d'un élément intermédiaire de conducteur (39) le boîtier en matière synthétique, à partir d'une matière synthétique (14), perméable à un rayonnement laser (51) défini, l'élément intermédiaire de conducteur (39) présentant un point de contact double exempt de raccordement, tant vis à vis du câble (10), qu'également vis à vis du contre-câble (46),
où, outre un accès libre (40) au premier point de contact du point de contact double, est encore ménagé un autre contre-accès libre (53) au deuxième contact du point de contact double, dans le pré-produit de boîtier (50),
**en ce qu'**ensuite, on enfiche non seulement le câble (10) à travers l'accès (40), mais également le contre-câble (46) à travers le contre-accès (53) ménagé à l'intérieur du pré-produit de boîtier (50), jusqu'à ce que l'élément de terminaison de conducteur (13) et l'élément de terminaison de contre-conducteur (49) entrent en contact avec le point de contact double de l'élément intermédiaire de conducteur (39),
et **en ce que**, enfin, le rayonnement laser (51), dirigé sur le pré-produit de boîtier (50) touche, simultanément ou de façon temporellement décalée, les deux éléments de terminaison de conducteur et de contre-conducteur (13, 49) introduits et produit une liaison par brasage ou soudage (57, 58), doublée, entre les points de contact double, sur l'élément intermédiaire de conducteur (39) et l'élément de terminaison de conducteur et de contre-conducteur (13, 49).

9. Procédé selon des revendications 1 à 8, **caractérisé en ce que**, lors de la fabrication ou après la fabrication de la liaison par brasage ou par soudage (28; 57, 58), entre le câble (10), respectivement le contre-câble (46) et le boîtier en matière synthétique (16; 50), est réalisée une liaison additionnelle (18; 18, 38) résistante à la traction et/ou étanche aux fluides.

10. Procédé selon la revendication 9, **caractérisé en ce que** la liaison additionnelle (18; 18, 38) est produite au moins par zones entre la surface périphérique (19) du câble (10 respectivement 46), et la face intérieure (29) de l'accès (40) ou du contre-accès (53), dans le boîtier en matière synthétique (16).

11. Procédé selon la revendication 9 ou 10, **caractérisé en ce que** la liaison additionnelle (18; 38) est produite par un soudage au laser (52).

12. Procédé selon la revendication 11, **caractérisé en ce que**, pour produire la liaison additionnelle (18; 38), on utilise le même rayonnement laser (51, 52) que celui produisant la liaison par brasage ou par soudage (28; 57, 58) au point de contact ou au point de contact double.

13. Procédé selon la revendication 11 ou 12, **caractérisé en ce que**, avant ou après le moulage par injection du boîtier en matière synthétique (16), un matériau (matériau d'absorption 34), absorbant le rayonnement laser (52), est placé dans l'accès (40) ou le contre-accès (53) du pré-produit (42, 43; 33),
et **en ce que**, avec le rayonnement laser (52), dirigé sur le matériau d'absorption (34), est produite une liaison par fusion, entre le câble (10) ou le contre-câble (46) et le boîtier en matière synthétique (16; 50).

14. Procédé selon la revendication 13, **caractérisé en ce que** le matériau d'absorption (34) est introduit au moyen d'un procédé d'injection à deux composants du boîtier en matière synthétique (16; 50).

15. Procédé selon la revendication 13, **caractérisé en ce que**, lors de la fabrication du câble (10), le matériau d'absorption (34) est disposé dans l'élément de terminaison de l'enveloppe de câble (12).

16. Procédé selon la revendication 13, **caractérisé en ce que** l'on produit d'abord une gaine (36) en matériau d'absorption (34)
et **en ce que** cette gaine (36) est enfichée sur le câble (10) et/ou est introduite dans l'accès du pré-produit (42).
